# EUROPÄISCHE PATENTSCHRIFT

(11) **EP 3 839 395 B1**
(45) Veröffentlichungstag und Bekanntmachung des Hinweises auf die Patenterteilung: **19.07.2023**
(21) Anmeldenummer: 19217089.2
(22) Anmeldetag: 17.12.2019
(51) Int. Cl.: F26B 5/06, F25B 39/00

(54) **VERFAHREN ZUR DOKUMENTATION, ÜBERWACHUNG UND/ODER STEUERUNG EINES GEFRIERTROCKNUNGSPROZESSES IN EINER GEFRIERTROCKNUNGSANLAGE**
METHOD FOR DOCUMENTING, MONITORING AND / OR CONTROLLING A FREEZE DRYING PROCESS IN A FREEZE-DRYING SYSTEM
PROCÉDÉ DE DOCUMENTATION, DE SURVEILLANCE ET/OU DE COMMANDE D'UN PROCESSUS DE LYOPHILISATION DANS UNE INSTALLATION DE LYOPHILISATION

(43) Veröffentlichungstag der Anmeldung: 23.06.2021
(73) Patentinhaber: Martin Christ Gefriertrocknungsanlagen GmbH, 37520 Osterode am Harz (DE)
(72) Erfinder: HARMS, Frank, Dr., 37520 Osterode am Harz (DE); UMBACH, Michael, 37539 Bad Grund (DE)
(74) Vertreter: REHBERG HÜPPE + PARTNER

(56) Entgegenhaltungen:
- WO-A1-2004/029529
- WO-A1-2015/189655
- CN-A- 110 057 103
- CN-U- 205 209 079

## Beschreibung

### TECHNISCHES GEBIET DER ERFINDUNG

Die Erfindung betrifft ein Verfahren zur Dokumentation, Überwachung und/oder Steuerung eines Gefriertrocknungsprozesses in einer Gefriertrocknungsanlage.

### STAND DER TECHNIK

In einer Gefriertrocknungsanlage wird ein in Trocknungsbehältern, insbesondere Vials, angeordnetes Trocknungsgut in einem Gefriertrocknungsprozess getrocknet. Üblicherweise werden die Trocknungsgefäße mit dem darin angeordneten Trocknungsgut in einer Trocknungskammer auf temperierbaren Stellflächen angeordnet und in der Trocknungskammer beispielsweise bei Atmosphärendruck gefroren. Hieran anschließend wird in der Trocknungskammer ein technisches Vakuum erzeugt. Ein Kondensatorelement, insbesondere ein Kühlrohr oder eine Kühlschlange, ist in einer Kondensatorkammer angeordnet, welche während einer sogenannten Primärtrocknung mit der Trocknungskammer verbunden ist. In der Primärtrocknung sublimiert bei geeigneter Temperatursteuerung der Stellflächen die in dem Trocknungsgut enthaltene Flüssigkeit, die sich dann als Eis an dem Kondensatorelement ablagert. Hinsichtlich weiterer Informationen zu der grundsätzlichen konstruktiven Ausgestaltung von Gefriertrocknungsanlagen und deren Komponenten und dem Zusammenwirken der Komponenten, dem Gefriertrocknungsprozess mit einer Primärtrocknung und einer anschließenden Sekundärtrocknung, der Gestaltung der Prozessbedingungen u. ä. wird auf die einschlägige Literatur und die Website www.martinchrist.de der Anmelderin verwiesen.

Bei einer Gefriertrocknung mit herkömmlichen Gefriertrocknungsanlagen kann eine Dokumentation, Überwachung und/oder Steuerung eines Gefriertrocknungsprozesses auf Grundlage einer Produkttemperatur, insbesondere die Temperatur des Trocknungsguts im Bereich einer Sublimationsfront des Trocknungsguts während der Haupttrocknung und/oder während einer Nachtrocknung, erfolgen.

Üblicherweise kommen zur Messung der Produkttemperatur Temperatursensoren zum Einsatz. Bekannte Temperatursensoren werden drahtlos oder drahtgebunden mit Energie versorgt und übertragen das Messsignal drahtlos oder drahtgebunden. Diese Temperatursensoren können in einigen Trocknungsgefäßen in einer Trocknungskammer des Gefriertrockners angeordnet werden, womit in diesen Trocknungsgefäßen selektiv (und möglichst repräsentativ für sämtliche in der Trocknungskammer angeordnete Trocknungsgefäße) einzelne Temperaturen gemessen werden können. In den Trocknungsgefäßen verfälschen aber u. U. die Temperatursensoren bereits die Prozessbedingungen gegenüber den Trocknungsgefäßen, in welchen kein Temperatursensor angeordnet ist. Infolge der Anwesenheit des Sensors kann es z. B. in dem Trocknungsgefäß zu einem geänderten Kristallisationsverhalten kommen. Darüber hinaus messen die Temperatursensoren die Temperatur in dem Trocknungsgefäß an einer spezifischen Messstelle, welche je nach Anordnung des Temperatursensors und/oder Fortschritt des Trocknungsprozesses im Bereich des gefrorenen Trocknungsguts oder im Bereich eines bereits getrockneten so genannten Kuchens des Trocknungsguts angeordnet sein kann, womit der Temperatursensor nicht exakt die Temperatur an der Sublimationsfront misst. Bei Einsatz des Temperatursensors in dem Trocknungsgefäß ist aber dafür Sorge zu tragen, dass die gemessene Temperatur repräsentativ für den Trocknungsprozess ist, was nur eingeschränkt möglich ist. Grund hierfür ist, dass Temperaturen des Trocknungsguts in unterschiedlichen Trocknungsgefäßen eines Batches unterschiedlich sein können, wobei beispielsweise die Temperatur davon abhängig sein kann, ob ein Trocknungsgefäß weiter innen oder weiter außen in einer Trocknungskammer des Gefriertrockners angeordnet ist.

Alternativ ist eine indirekte Messung der Produkttemperatur über einen Druck in der Trocknungskammer bekannt. Hierzu wird während des Trocknungsprozesses ein Ventil zwischen der Trocknungskammer und der Kondensatorkammer geschlossen, womit im Idealfall die Trocknungskammer ein geschlossenes System bildet. Trotz der Schließung des Ventils schreitet die Sublimation voran. Da der sublimierte Dampf infolge des geschlossenen Systems weder von dem Kondensatorelement aufgenommen wird noch anderweitig beseitigt wird, steigt der Druck in der Trocknungskammer an. Aus dem Druckanstieg in der Trocknungskammer kann auf die Produkttemperatur an der Sublimationsfront rückgeschlossen werden.

In der Patentliteratur ist eine druckbasierte Ermittlung einer Produkttemperatur während eines Gefriertrocknungsprozesses sowie die Verwendung der derart ermittelten Produkttemperatur für eine Prozesssteuerung in einem Gefriertrockner beispielsweise in den Druckschriften DE 1 038 988 B, EP 2 156 124 B1, EP 1 903 291 A1 und US 6,971,187 B1 beschrieben.

Gemäß DE 10 2012 007 422 A1 wird in einem Gefriertrocknungsprozess eine Restfeuchte des Trocknungsguts in einem Trocknungsgefäß anhand der Masse des Trocknungsgefäßes mit dem darin angeordneten Trocknungsgut ermittelt, wobei diese Masse während des Gefriertrocknungsprozesses von einer in der Trocknungskammer angeordneten Wägezelle erfasst wird. Die ermittelte Masse und/oder die aus der Massenänderung ermittelbare sublimierte Feuchtigkeit und/oder die verbleibende Restfeuchte, die quasi-kontinuierlich ermittelt werden können/kann, werden dann von der Prozesssteuerung des Gefriertrocknungsprozesses berücksichtigt. Entsprechende Wägezellen werden von der Anmelderin unter der Kennzeichnung "LyoBalance" vertrieben.

WO 2015/189655 A1 beschreibt den Bedarf, während des Gefriertrocknungsprozesses die exakte Menge des Lösungsmittels zu erfassen, um den Sublimationsfortschritt zu überwachen und Betriebsparameter des Gefriertrocknungsprozesses (wie einen rampenartigen Anstieg der Temperatur) anzupassen. Ziel der Anpassungen soll sein, Beschädigungen des Trocknungsguts zu vermeiden, eine Dauer des Sublimationszyklus anzupassen, eine Anpassung der Temperatur der Stellflächen vorzunehmen und eine Optimierung des Trocknungsergebnisses herbeizuführen. WO 2015/189655 A1 schlägt vor, einerseits über Wägezellen die Masse des Trocknungsguts auf den Stellflächen, die sich mit Voranschreiten des Sublimationsprozesses und der damit einhergehenden Trocknung verringert, zu erfassen. Des Weiteren schlägt WO 2015/189655 A1 vor, dass Wägezellen die Masse der Kondensatorschlange erfassen, die von der Masse des an der Kondensatorschlange abgelagerten Eises abhängt. Hierzu muss die Kondensatorschlange schwimmend gelagert und an der Wägezelle abgestützt sein. Um die Wägezellen nicht dem Vakuum in der Kondensatorkammer auszusetzen, können die Wägezellen auch außerhalb der Kondensatorkammer angeordnet sein und über eine abgedichtete Verbindung mit der Kondensatorschlange gekoppelt sein. Gemäß einem weiteren Vorschlag von WO 2015/189655 A1 sind in der Kondensatorkammer oder außerhalb derselben im Bereich eines Sichtfensters Kameras angeordnet, die auch als Thermografiekameras ausgebildet sein können. Die Orte der Anordnung der Kameras wird je nach den spezifischen Dimensionen und strukturellen Eigenschaften des jeweiligen Gefriertrockners ausgewählt derart, dass diese die Bereiche erfassen, an denen sich eine maximale Menge des Eises ablagert. Bei Einsatz einer Thermografiekamera ist eine gesonderte Beleuchtung nicht erforderlich. Zum Einsatz kommen kann ein Filter innerhalb der Thermografiekamera. Aus dem aufgenommenen Bild wird dann die aktuelle Menge des Eises an der Kondensatorschlange ermittelt. WO 2015/189655 A1 schlägt schließlich auch vor, dass Positions- oder Abstandssensoren Einsatz finden zur Erfassung einer Erstreckung des Eises an der Kondensatorschlange. Hierbei kann die Zahl und der Ort der Sensoren ebenfalls spezifisch für die jeweilige Konfiguration des Gefriertrockners gewählt werden, wobei die Zahl so gewählt wird, dass der gesamte Bereich, in dem sich potentiell Eis ablagern kann, abgedeckt ist. Die Sensoren sind dabei an der Wandung der Kondensatorkammer angeordnet. Die gemessenen Positionen oder Abstände können auch auf Grundlage einer Interpolation ausgewertet werden. Es kann ein Vergleich und ein Rückschluss auf das Volumen des Eises mit historischen oder statistischen Daten erfolgen. Es muss dabei möglich sein, dass die Abstandssensoren auch den thermischen Bedingungen der Kondensatorkammer ausgesetzt werden und diese auch weiteren Prozessbedingungen wie einer Dampfsterilisation oder einer Wäsche ausgesetzt werden können. Vorgeschlagen wird auch, zwei Sensoren einzusetzen, von denen ein Sensor kontinuierlich ein Abstandssignal erzeugt, während der andere Sensor in der Art eines Schalters ein binäres Signal erzeugt.

Eine Steuerung des Gefriertrockners ermittelt gemäß WO 2015/189655 A1 aus einem Vergleich der Gewichtsreduktion des Trocknungsguts, die auf Grundlage der Wägezellen in der Trocknungskammer erfasst wird, und dem ermittelten Volumen oder der Masse des Eises auf der Kondensatorschlange den aktuellen Zustand in dem Gefriertrocknungsprozess und führt auf dieser Grundlage eine Regelung der Parameter des Gefriertrocknungsprozesses durch.

### AUFGABE DER ERFINDUNG

Der Erfindung liegt die Aufgabe zugrunde, ein alternatives oder kumulatives Verfahren zur Dokumentation, Überwachung und/oder Steuerung eines Gefriertrocknungsprozesses in einer Gefriertrocknungsanlage vorzuschlagen.

### LÖSUNG

Die Aufgabe der Erfindung wird erfindungsgemäß mit den Merkmalen des unabhängigen Patentanspruchs gelöst. Weitere bevorzugte erfindungsgemäße Ausgestaltungen sind den abhängigen Patentansprüchen zu entnehmen.

### BESCHREIBUNG DER ERFINDUNG

Die Erfindung schlägt ein Verfahren zur Dokumentation, Überwachung und/oder Steuerung eines Gefriertrocknungsprozesses in einer Gefriertrocknungsanlage vor. Die Gefriertrocknungsanlage besitzt dabei eine Kondensatorkammer, in der ein Kondensatorelement, insbesondere ein Kühlrohr oder eine Kühlschlange, angeordnet ist. An dem Kondensatorelement lagert sich während des Gefriertrocknungsprozesses, insbesondere während der Primärtrocknung, Feuchtigkeit in Form von Eis ab. Bei dieser Feuchtigkeit handelt es sich um die Feuchtigkeit, die in dem Gefriertrocknungsprozess in einem Sublimationsprozess aus dem Trocknungsgut entzogen worden ist.

In dem erfindungsgemäßen Verfahren wird der Gefriertrocknungsprozess und wird insbesondere die Primärtrocknung durchgeführt durch geeignete Prozesssteuerung, insbesondere Gestaltung der Temperatur- und Druckverhältnisse sowie Schaffung einer Verbindung zwischen der Kondensatorkammer und der Trocknungskammer. Während des erfindungsgemäßen Gefriertrocknungsprozesses erfolgt die Aufnahme eines Bilds des Eises mit einer Kamera. Die Erfindung umfasst hierbei Ausführungsformen, bei denen die Kamera ein Bild (eines Teiles) des Kondensatorelements erfasst, womit die Kamera dann auch sich auf dem Kondensatorelement ablagerndes Eis erfasst, welches dann der weiteren Analyse unterzogen werden kann. Möglich ist aber (alternativ oder kumulativ) auch, dass mit der Kamera ein Bild einer anderen Stelle der Kondensatorkammer, an welcher sich Eis während der Trocknungsphase ablagert, aufgenommen wird, womit dann dieses Eis der weiteren Analyse unterzogen werden kann. Im Folgenden wird vereinzelt Bezug genommen auf die Aufnahme des Bildes von dem Kondensatorelement mit dem darauf gebildeten Eis. Das Entsprechende gilt dann auch für die Aufnahme von Eis in einem anderen Abschnitt der Kondensatorkammer.

Lagert sich während des Gefriertrocknungsprozesses an dem Kondensatorelement oder an anderer Stelle der Kondensatorkammer Eis ab, wird auch dieses Eis mit dem aufgenommenen Bild dokumentiert. Hieran anschließend wird erfindungsgemäß eine automatische Bildauswertung durchgeführt hinsichtlich des aufgenommenen Bilds des Eises. Die automatische Bildauswertung erfolgt dabei mit dem Ziel der Ermittlung einer Eiszustandsgröße des Eises in dem aufgenommenen Bild.

Während die Erfindung auch Ausführungsformen umfasst, bei denen lediglich ein Bild in dem Verfahren aufgenommen wird, erfolgt erfindungsgemäß vorzugsweise eine Aufnahme von mehreren Bildern zu unterschiedlichen Zeitpunkten, was in kurzen zeitlichen Abständen zur Erzeugung eines Films erfolgen kann oder mittels einzelner, zeitlich beabstandeter Bilder erfolgen kann. Möglich ist beispielsweise, dass nach festvorgegebenen Zeitintervallen, insbesondere nach einem Zeitintervall im Bereich von 10 bis 50 Minuten oder von 20 bis 40 Minuten, jeweils ein Bild aufgenommen wird. Ebenfalls möglich ist, dass eine Aufnahme des Bilds alternativ oder zusätzlich an spezifischen Prozesszeitpunkten erfolgt, beispielsweise mit Beginn oder Ende der Gefriertrocknung, mit einer Veränderung eines Prozessparameters, insbesondere einer Temperatur oder eines Drucks (bei dem es sich um den Druck in der Trocknungskammer und/oder der Kondensatorkammer handeln kann), oder mit einer Veränderung der Temperierung der Stellflächen. Ebenfalls möglich ist, dass mittels einer Steuereinheit eine Überwachung des Gefriertrocknungsprozesses anhand der Prozessparameter erfolgt. Signalisiert die Prozesssteuerung, dass unerwartete Prozessgrößen auftreten, welche beispielsweise einen möglichen Fehler im Prozessverlauf indizieren, kann hierdurch die Aufnahme mindestens eines Bilds und die automatische Bildauswertung ausgelöst werden.

Im Rahmen der Erfindung kann beispielsweise auch ausgenutzt werden, dass an einigen Gefriertrocknungsanlagen ohnehin ein Sichtfenster an der Kondensatorkammer vorgesehen ist, über welches ein Bediener die Kühlschlange (oder eine andere Stelle in der Kondensatorkammer, an welcher sich Eis ablagern kann) inspizieren kann, und unter Umständen sogar auch eine Kamera vorhanden ist, mittels welcher durch das Sichtfenster ein Bild des Innenraums der Kondensatorkammer oder der Kühlschlange (und des gebildeten Eises) aufgenommen wird. Hinsichtlich einer derartigen einsetzbaren Kamera, die im Rahmen der Erfindung auch multifunktional einschließlich der vorgenannten Zwecke verwendet werden kann, wird auf die Website www.martinchrist.de/de/gefriertrocknung/kamerasystem-lyocam und die Patentanmeldung DE 10 2016 100 163 A1 der Anmelderin verwiesen. Während aber gemäß den aus dem Stand der Technik bekannten Kamerasystemen ohne eine Bildauswertung lediglich eine Anzeige des Bildes für einen Bediener und eine Speicherung des von der Kamera aufgenommenen Bilds zur Prozessdokumentation erfolgt ist, werden erfindungsgemäß aus dem aufgenommenen Bild weitere Informationen in Form (mindestens) einer Eiszustandsgröße auf Grundlage der automatischen Bildauswertung gewonnen.

Zur Vereinfachung der Beschreibung und Erläuterung der Erfindung wird im Folgenden beispielhaft auf zwei unterschiedliche mögliche (u. U. fiktive) Extremzustände des Eises auf dem Kondensatorelement Bezug genommen (ohne dass eine Einschränkung der Erfindung auf diese Zustände des Eises und eine diesbezügliche Auswertung erfolgen soll):
a) Möglich ist, dass das Eis massiv ist, ohne dass dieses Hohlräume aufweist, in denen ein Fluid eingeschlossen ist oder ein (technisches) Vakuum herrscht, wobei das Eis glasartig sowie durchsichtig ist und eine glatte Oberfläche aufweist. Ein derartiger Eiszustand wird im Folgenden als "Glaseis" bezeichnet.
b) Möglich ist auch, dass das Eis Hohlräume aufweist, in denen ein Fluid eingeschlossen ist oder ein (technisches) Vakuum herrscht, und/oder das Eis matt ist (beispielsweise bei Tageslicht weiß ist), was insbesondere der Fall ist, wenn sich verzweigte Eiskristalle oder Eisnadeln ausbilden und/oder das Eis Risse aufweist. In diesem Fall kann das Eis über eine unregelmäßige Oberfläche verfügen. Ein derartiger Eiszustand wird im Folgenden als "Struktureis" bezeichnet.

Tatsächlich existieren bei realen Gefriertrocknungsprozessen zusätzlich oder abweichend zu diesen beiden (u. U. fiktiven) Extremzuständen des Eises beliebige andere Strukturen des Eises. Für die im Rahmen der Erfindung ermittelte Eiszustandsgröße gibt es vielfältige Möglichkeiten, von denen im Folgenden lediglich einige genannt werden:
- Erfindungsgemäß ist die Eiszustandsgröße eine Erstreckung des Eises in dem aufgenommenen Bild ist, die ermittelte Erstreckung eine Länge der Erstreckung des Eises auf dem Kondensatorelement in eine Richtung vertikal zu einer Oberfläche des Kondensatorelements. Möglich ist aber auch, dass die Erstreckung eine Flächenerstreckung des Eises auf dem aufgenommenen Bild ist. Wird beispielsweise das Bild mit einer Aufnahmerichtung radial zu einem Kühlrohr aufgenommen, führt die Ablagerung von Eis auf dem Kühlrohr dazu, dass sich die Schichtdicke des Eises auf dem Rohr und damit die radiale Erstreckung der Außenkontur des Kühlrohrs mit dem darauf angeordneten Eis oder der Durchmesser des Kühlrohrs mit dem darauf angeordneten Eis verändert, so dass über das aufgenommene Bild diese Erstreckung des Eises erfasst werden kann. Es ist aber auch möglich, dass die Erstreckung des Eises ein Volumen des Eises oder des Kondensatorelements mit dem darauf angeordneten Eis ist. Eine derartige Erstreckung des Eises kann Aufschluss darüber geben, welches Eisvolumen oder welche Eismasse sich auf dem Kondensatorelement oder in der Kondensatorkammer gebildet hat.
- Möglich ist, dass die Eiszustandsgröße zusätzlich eine Kontur des Eises ist. So kann beispielsweise anhand der Kontur des Eises ein unterschiedlicher Typ eines Eises erkannt werden. Für das genannte Beispiel des Glaseises ergibt sich unter Umständen eine geradlinige oder glatte Kontur des Eises, während sich für das Beispiel des Struktureises eine unregelmäßige Kontur des Eises ergibt.
- Für eine weitere kumulative Variante kann mittels der automatischen Bilderkennung aus dem aufgenommenen Bild als Eiszustandsgröße eine Struktur des Eises ermittelt werden. Für das Beispiel des Glaseises ergibt sich eine andere Farbe des Eises als für das Beispiel des Struktureises, so dass beispielsweise aus der Farbe des Eises auf dem aufgenommenen Bild auf die Struktur des Eises rückgeschlossen werden kann.

Unter Umständen kann auch zusätzlich aus einem Wechsel der Farbe des Eises (worunter auch unterschiedliche Graustufen zu verstehen sind) in einzelnen Bildpunkten des aufgenommenen Bildes auf die Struktur geschlossen werden, da unter Umständen für ein Glaseis die Farbe des Eises für mehrere Bildpunkte gleich ist oder nur wenig voneinander abweicht, während möglicherweise für das Struktureis die Farbe des Eises eine größere Variation aufweist. Auf die Struktur des Eises kann geschlossen werden anhand der Stärke der Abweichung der Farbe des Eises an unterschiedlichen Bildpunkten oder einem Verteilungsprofil der Farbe des Eises an den unterschiedlichen Bildpunkten, einer Häufigkeit der jeweils unterschiedlichen Farben an den unterschiedlichen Bildpunkten oder aus der Schnelligkeit der Änderung der Farbe bei einem Übergang von Bildpunkten zu benachbarten Bildpunkten, um lediglich einige nicht beschränkende Beispiele zu nennen. Möglich ist auch, dass anhand der Bildauswertung erkannt werden kann, ob das Eis grob- oder feinkörnig ist. Die Bildauswertung kann u. U. auch Kristalle, Eisnadeln oder Zapfen oder andere Strukturen in dem Eis erkennen.
- Im Rahmen der Erfindung kann eine ermittelte Eiszustandsgröße auch zusätzlich eine Feuchtigkeit des Eises auf dem Kondensatorelement oder in der Kondensatorkammer in dem aufgenommenen Bild sein. Eine derartige Feuchtigkeit kann anhand der Bildauswertung erkannt werden auf Grundlage der Erkennung eines etwaigen feuchten Glanzes des Eises auf dem Bild, sich ausbildender Tropfen auf dem Bild u. ä.
- Auch möglich ist, dass eine ermittelte Eiszustandsgröße zusätzlich eine Verteilung des Eises in der Kondensatorkammer oder auf dem Kondensatorelement ist. Dieser Ausgestaltung liegt die Erkenntnis zugrunde, dass sich je nach Gefriertrocknungsprozess und Prozessführung eine unterschiedliche Verteilung des Eises auf dem Kondensatorelement oder in der Kondensatorkammer ergeben kann. Beispielsweise ergibt sich eine andere Verteilung des Eises auf dem Kondensatorelement, wenn der Gefriertrocknungsprozess sehr schnell gefahren wird, als dies der Fall ist, wenn der Gefriertrocknungsprozess langsam durchgeführt wird.

Von der vorliegenden Erfindung sind auch Ausführungsformen umfasst, bei denen nicht lediglich eine Art der vorgenannten Eiszustandsgrößen ermittelt wird, sondern mindestens zwei unterschiedliche Eiszustandsgrößen ermittelt werden.

Möglich ist, dass das aufgenommene Bild basiert auf einer Beleuchtung des Eises mit dem Tageslicht, welches insbesondere über ein Schauglas in die Kondensatorkammer gelangt. Möglich ist aber auch, dass über eine Lichtquelle, die in der Kondensatorkammer angeordnet sein kann oder durch das Schauglas der Kondensatorkammer Licht in das Innere der Kondensatorkammer sendet, das Eis beleuchtet wird. Insbesondere bildet die Lichtquelle eine Baueinheit mit der Kamera. Die Lichtquelle kann permanent wirksam sein oder nur in zeitlicher Umgebung der Aufnahme eines Bilds durch die Kamera aktiviert werden. Hierbei kann die Lichtquelle Licht in einem beliebigen Spektralbereich, insbesondere Licht im sichtbaren Bereich, Licht im IR-Bereich, Licht im ultravioletten Bereich, Licht im nichtsichtbaren Bereich oder Licht sowohl im nichtsichtbaren Bereich als auch im sichtbaren Bereich, erzeugen. Auch möglich ist, dass eine Auswertung oder die Aufnahme des Bildes unter Einsatzes von (optischen) Filtern erfolgt.

Möglich ist auch, dass ein 3D-Bild erzeugt wird und/oder eine 3D-Auswertung erfolgt. Hierbei kann eine Aufnahme des Kondensatorelements mit zwei Kameras mit zwei unterschiedlichen Aufnahmerichtungen erfolgen. Alternativ oder zusätzlich kann eine Projektion eines Referenzpunktes, eines Referenzgitters oder einer beliebigen Referenzkurve auf die Oberfläche des Kondensatorelements (ggf. mit darauf abgelagertem Eis) erfolgen und mittels mindestens einer Kamera, die vorzugsweise ein Bild in eine Richtung aufnimmt, die abweicht von der Projektionsrichtung, eine Verschiebung des Referenzpunktes, des Gitters u. ä. bei anwachsender Dicke des Eises erfasst werden. Ebenfalls möglich ist, dass ein Bild unter Einsatz einer Lichtschnitttechnik erzeugt wird und die hierauf basierenden bekannten Auswerteverfahren Einsatz finden.

Für die erfindungsgemäße Lösung ist die mittels der automatischen Bildauswertung ermittelte Erstreckung eine Länge, bei der es sich um die Länge handeln, über welche sich das Eis auf dem Kondensatorelement erstreckt, wobei als Länge die Erstreckung des Eises in eine Richtung vertikal zu einer Oberfläche des Kondensatorelements ermittelt wird.

Erfindungsgemäß ist an dem Kondensatorelement eine Längenmessskala befestigt, die sich vertikal zu einer Oberfläche des Kondensatorelements erstreckt. Für die Ausbildung des Kondensatorelements als Kühlrohr erstreckt sich somit die Längenmessskala in radialer Richtung. Kommt es zur Ablagerung von Eis auf der Oberfläche, wird durch dieses Eis ein Teil der Längenmessskala abgedeckt. Durch die Bildauswertung kann dann an der Längenmessskala ermittelt werden, wie groß die Länge der Abdeckung der Längenmessskala ist. Im einfachsten Fall handelt es sich bei der Längenmessskala um eine Art Lineal.

Möglich ist im Rahmen der Erfindung aber auch, dass die ermittelte Erstreckung eine Fläche ist. Wird beispielsweise mittels der Kamera ein Bild in der Art einer Projektion eines Kühlrohrs mit darauf im Idealfall mit konstanter Schichtdicke abgelagertem Eis aufgenommen, ergibt sich in dieser Projektion eine rechteckige Fläche, die von dem Eis abgedeckt ist. Wird diese Fläche ausgewertet, kann über ein Kennfeld, den geometrischen Zusammenhang dieser Fläche mit der hohlzylinderförmigen Ablagerung des Eises oder jedwede funktionale Abhängigkeit aus der ermittelten Fläche das Volumen des Eises ermittelt werden.

Möglich ist, dass für unterschiedliche Strukturen des Eises bei derselben Erstreckung des Eises oder demselben Volumen des Eises die Masse des Eises unterschiedlich sein kann: Ist das Eis massiv, beispielsweise als Glaseis, ausgebildet, hat dasselbe Volumen des Eises u. U. eine größere Masse als wenn das Eis einen kristallinen Aufbau hat mit Einschluss eines Gases oder von Hohlräumen mit einem (technischen) Vakuum darin und/oder wenn das Eis nadelförmig oder anderweitig mit kleinerer Dichte, beispielsweise als Struktureis, ausgebildet ist. Diesem Sachverhalt trägt eine Ausgestaltung der Erfindung Rechnung, bei der in dem erfindungsgemäßen Verfahren aus der ermittelten Erstreckung des Eises die Masse des Eises unter Berücksichtigung der ermittelten Kontur des Eises und/oder der ermittelten Struktur des Eises ermittelt wird.

Eine Auswertung, ob ein Prozessverlauf ordnungsgemäß ist und/oder ein gewünschter Prozesszustand erreicht ist, kann bspw. durch Verwendung von Absolutwerten für die Erstreckung des Eises, für Konturwerte des Eises und/oder für Strukturwerte des Eises (beispielsweise durch einen Vergleich der ermittelten Werte mit Soll-Schwellwerten, Soll-Konturverläufen oder Soll-Strukturen) erfolgen. Es ist aber durchaus auch möglich, dass ein gewünschter Sollzustand in dem Prozessverlauf für unterschiedliche real durchgeführte Prozesse für unterschiedliche Erstreckungen des Eises, unterschiedliche Konturen des Eises oder unterschiedliche Strukturen des Eises erreicht ist. Ist beispielsweise in einem Trocknungsgut für unterschiedliche reale Prozesse am Anfang des Gefriertrocknungsprozesses eine unterschiedliche Menge an Flüssigkeit enthalten, ergibt sich eine unterschiedliche Erstreckung des Eises auf dem Kondensatorelement oder in der Kondensatorkammer mit dem Erreichen der angestrebten Sublimation und der erforderlichen Restfeuchtigkeit. Das Entsprechende gilt, wenn für unter-schiedliche Gefriertrocknungsprozesse eine unterschiedliche Anzahl von Trocknungsgefäßen in der Trocknungskammer angeordnet ist. Für eine Berücksichtigung dieser Problematik, aber unter Umständen auch für andere Zwecke, schlägt die Erfindung vor, dass nicht eine absolute Auswertung der mehreren Bilder und/oder der ermittelten Eiszustandsgrößen erfolgt, sondern vielmehr aus den mehreren aufgenommenen Bildern eine zeitliche Änderung der Eiszustandsgröße ermittelt wird. Für das genannte Beispiel kann mit einer Verringerung der Änderung der Erstreckung des Eises auf dem Kondensatorelement oder in der Kondensatorkammer mit der Zeit darauf geschlossen werden, dass die Sublimation immer weiter vorangeschritten ist und die durch Sublimation aus dem Trocknungsgut entfernte Flüssigkeit, die sich dann an als Eis ablagert und zur Änderung der Erstreckung des Eises führt, immer kleiner wird. Unter Umständen schlägt sich dies auch entsprechend in einer zeitlichen Veränderung der Kontur des Eises und/oder Struktur des Eises und/oder der ermittelten Masse nieder.

Im Rahmen der Erfindung kann grundsätzlich das Erscheinungsbild des Eises und des darunter angeordneten Kondensatorelements oder eines Bauelements der Kondensatorkammer in der Bildauswertung ausgewertet werden. Für einen weiteren Vorschlag der Erfindung ist auf dem Kondensatorelement oder in der Kondensatorkammer ein Markierungselement und/oder ein Reflektionselement angebracht. In diesem Fall lagert sich (auch) auf dem Markierungselement und/oder Reflektionselement Eis ab. Zur Ermittlung der Eiszustandsgröße, insbesondere der Erstreckung des Eises, der Kontur des Eises und/oder der Struktur des Eises, kann dann eine sich durch die Abdeckung des Markierungselements und/oder Reflektionselements durch das Eis ergebende Veränderung des Bilds ausgewertet werden. Beispielsweise kann ein Markierungselement ohne darauf abgelagertem Eis mit einem zugeordneten Bildwert, insbesondere einer definierten Graustufe oder einer Farbe, gut identifizierbar sein. Wird das Markierungselement durch Eis abgedeckt, muss das Markierungselement durch das Eis hindurch aufgenommen werden. Je nach Dicke des Eises und/oder Farbe des Eises (also der Struktur des Eises) ist das Eis dann aber mehr oder weniger durchsichtig oder durchscheinend. Aus der Veränderung des Bildwertes, also einer Veränderung der Graustufe des Bildpunktes und/oder einer Veränderung der Farbe des Bildpunktes, kann dann auf die Erstreckung des Eises, die Kontur des Eises oder die Struktur des Eises rückgeschlossen werden. Möglich ist auch, dass auf dem Kondensatorelement oder in der Kondensatorkammer ein Reflektionselement angebracht wird, welches beispielsweise Licht einer Lichtquelle, eines Laser u. ä. reflektieren kann. Auch in diesem Fall muss das reflektierte Licht durch das Eis zu dem Reflektionselement gelangen und hiervon reflektiert werden sowie wieder durch das Eis zu der Kamera gelangen. Je nach Lichtdurchlässigkeit des Eises kann dann anhand des von der Kamera an dem Bildpunkt aufgenommenen Lichts auf die Erstreckung des Eises, die Kontur des Eises und/oder die Struktur des Eises rückgeschlossen werden.

Ebenfalls möglich ist im Rahmen der Erfindung, dass ein Konturverlauf des Eises im Bereich der Außen- oder Mantelfläche desselben ermittelt wird. Dies kann anhand gängiger Verfahren erfolgen, beispielsweise durch Veränderung der Bildwerte mit dem Erreichen der Außenkontur des Eises. Möglich ist auch, dass zur Ermittlung eines Konturverlaufs ein Differenzverfahren verwendet wird, bei dem ein bekanntes Bild des Kondensatorelements oder der Kondensatorkammer ohne Eis von dem Bild des Kondensatorelements oder der Kondensatorkammer mit dem Eis "abgezogen" wird.

Ist der Konturverlauf des Eises ermittelt, kann eine Auswertung auf unterschiedliche Weisen erfolgen.
- Gemäß einem ersten Vorschlag wird ein Gradient von Bildwerten in eine Richtung quer zu dem Konturverlauf des Eises ausgewertet. Für das Beispiel des Glaseises ergibt sich im Idealfall, dass sich die Bildwerte im Bereich der Außenkontur in eine Richtung quer zu dem Konturverlauf des Eises sprungartig ändern. Hingegen ergibt sich unter Umständen für ein Struktureis infolge der unregelmäßigen Außenkontur und der unterschiedlichen Reflektionen durch das Struktureis keine sprungartige Veränderung der Bildwerte quer zu dem Konturverlauf, sondern es erfolgt ein eher allmählicher Übergang der Bildwerte in eine Richtung quer zu dem Konturverlauf des Eises. Somit kann aus dem Gradienten der Bildwerte in die Richtung quer zu dem Konturverlauf auf die Struktur des Eises rückgeschlossen werden.
- Ebenfalls möglich ist, dass der Konturverlauf in Verlaufsrichtung ausgewertet wird. So ergibt sich für das zuvor genannte Beispiel des Glaseises ein geradliniger Konturverlauf, während sich für das Beispiel des Struktureises ein stark kurvenförmiger Konturverlauf mit einer Vielzahl von Bergen und Tälern oder ein eher stochastischer Konturverlauf ergeben kann.

Für ein weiteres erfindungsgemäßes Verfahren wird eine Variation von Bildwerten von Bildpunkten des aufgenommenen Bilds im Bereich des identifizierten Eises ausgewertet. Diesem Vorschlag liegt die Erkenntnis zugrunde, dass bei dem Idealfall eines Glaseises die Bildwerte im Bereich des Eises keine oder lediglich eine geringe Variation aufweisen, während ein unregelmäßiges, von einzelnen Eispartikeln gebildetes Eis oder Struktureis anhand einer stärkeren Variation von Bildwerten erkannt werden kann. Somit kann aus der Variation der Bildwerte auf die Struktur des Eises rückgeschlossen werden.

Im Rahmen der Erfindung gibt es unterschiedliche Möglichkeiten wie das Ergebnis der Auswertung verwendet werden kann, also wozu das von der Kamera aufgenommene Bild des Eises und/oder die ermittelte Eiszustandsgröße und/oder die ermittelte Masse des Eises verwendet wird:
Für einen ersten Vorschlag wird das ermittelte Ergebnis zu einer Prozessdokumentation gespeichert.

Ebenfalls möglich ist, dass das Ergebnis an einer Anzeigeeinrichtung für einen Bediener der Gefriertrocknungsanlage angezeigt wird.

Auch möglich ist, dass das Ergebnis in einer Prozesssteuerung zur Steuerung des Gefriertrocknungsprozesses berücksichtigt wird. Um für die Art der Berücksichtigung lediglich einige, nicht beschränkende Beispiele zu nennen, kann ein Abbruch eines Gefriertrocknungsprozesses auf Grundlage des Ergebnisses erfolgen. Liegt beispielsweise nach einer vorbestimmten Zeitdauer einer Trocknungsphase die ermittelte Erstreckung des Eises unterhalb eines Schwellwerts, kann darauf geschlossen werden, dass die Sublimation nicht wie gewünscht erfolgt ist, womit ein Abbruch des Gefriertrocknungsprozesses erfolgen kann. Ebenfalls möglich ist, dass das Ergebnis berücksichtigt wird, um ein Ende einer Trocknungsphase (unter Umständen unter Berücksichtigung weiterer ergänzender Prozessparameter oder Messgrößen) zu ermitteln.

Für einen Vorschlag der Erfindung wird eine Eiszustandsgröße vor einem Beginn des Gefriertrocknungsprozesses ermittelt. Indiziert die ermittelte Eiszustandsgröße, dass sich vor dem Beginn des Gefriertrocknungsprozesses auf dem Kondensatorelement oder in der Kondensatorkammer noch Eis von einem vorangegangenen Gefriertrocknungsprozess befindet, kann eine optische oder akustische Warnung für den Bediener erzeugt werden, ein Fehlereintrag erfolgen oder die Durchführung des Gefriertrocknungsprozesses unterbunden werden. Diese Ausgestaltung der Erfindung ist dann sinnvoll, wenn dafür Sorge zu tragen ist, dass zu Beginn des Gefriertrocknungsprozesses kein Eis vorhanden ist, damit beispielsweise zum Beginn des Gefriertrocknungsprozesses definierte Prozessbedingungen vorliegen.

Möglich ist auch, dass während eines Abtauvorgangs des Kondensatorelements oder der Kondensatorkammer eine Eiszustandsgröße ermittelt wird. Beispielweise kann ermittelt werden, ob das Eis feucht ist, woraus auf einen einsetzenden Abtauvorgang geschlossen werden kann. Andererseits kann auch die Volumenänderung des Eises auf dem Kondensatorelement oder in der Kondensatorkammer während des Ablaufvorganges durch eine geeignete Eiszustandsgröße, insbesondere die Erstreckung, überwacht werden. Möglich ist, dass über die Veränderung der Erstreckung oder des Volumens des Eises auf dem Kondensatorelement oder in der Kondensatorkammer ermittelt oder approximiert wird, wenn oder wann das Kondensatorelement oder die Kondensatorkammer vollständig abgetaut ist. In diesem Fall kann eine Meldung an den Benutzer gegeben werden oder es kann ein Eintrag in eine Prozessdokumentation erfolgen. Möglich ist auch, dass in diesem Fall automatisch anhand der ermittelten Eiszustandsgröße ein Abtauvorgang beendet wird.

Im Rahmen der Erfindung ist möglich, dass die Eiszustandsgröße unmittelbar aus dem aufgenommenen Bild ermittelt wird oder eine Berechnung derselben über eine funktionale Abhängigkeit, ein Kennfeld, eine Proportionalitätskonstante u. ä. ermittelt wird. Um lediglich ein Beispiel zu nennen, kann aus dem Bild eine Schichtdicke oder ein Durchmesser des Eises ermittelt werden. Die Masse des abgelagerten Eises und damit der sublimierten Flüssigkeit kann dann über die Abhängigkeit oder das Kennfeld aus der ermittelten Schichtdicke oder dem Durchmesser des Eises ermittelt werden. Möglich ist aber auch, dass die Abhängigkeit den Einfluss von mehreren Parametern berücksichtigt. So kann beispielsweise auch zusätzlich zu der Schichtdicke und dem Durchmesser der Einfluss der Farbe oder der Variabilität der Farbe des Eises in dem Bild in der Abhängigkeit berücksichtigt sein, sodass für dieselbe Schichtdicke bei Glaseis eine größere Masse des abgelagerten Eises ermittelt wird als für Struktureis.

Für einen besonderen Vorschlag erfolgt die Durchführung eines Kalibrierverfahrens, in dem in (mindestens) einem Kalibrierprozess eine Ist-Eiszustandsgröße vorgegeben oder ermittelt wird. Für ein die Erfindung nicht beschränkendes Beispiel erfolgt in dem Kalibrierprozess eine Ablagerung einer vorbestimmten Masse von Eis mit einem vorbestimmten Volumen (Schichtdicke, Durchmesser) und einer vorbestimmten Farbe des Eises an einem Kondensatorelement, wobei dann die Masse, das Volumen, die Schichtdicke, der Durchmesser und/oder die Farbe die bekannte oder ermittelte Ist-Eiszustandsgröße sein kann. Es erfolgt dann die Aufnahme eines Bildes sowie die Ermittlung einer Kalibrier-Eiszustandsgröße aus dem Bild, wie dieses zuvor erläutert worden ist. In einer Abhängigkeit oder einem Kennfeld kann dann abgelegt werden, dass die ermittelte mindestens eine Kalibrier-Eiszustandsgröße (Schichtdicke, Durchmesser, Farbe des Eises) mit der a priori bekannten oder ermittelten Masse des Eises korreliert. In weiteren Kalibrierprozessen kann dann eine Variation der vorbestimmten Masse des Eises und/oder weiterer Eiszustandsgrößen wie des Volumens oder der erzeugten Farbe des Eises erfolgen, womit die Abhängigkeit oder das Kennfeld weiter vervollständigt werden können. Ist der (unter Umständen mehrstufige) Kalibrierprozess abgeschlossen, kann in einem Gefriertrocknungsprozess (mindestens) eine Gefriertrocknungsprozess-Eiszustandsgröße ermittelt werden. Unter Verwendung der zuvor ermittelten Abhängigkeit oder des Kennfeldes kann dann aus der Gefriertrocknungsprozess-Eiszustandsgröße eine ist-Eiszustandsgröße, beispielsweise die Masse des in dem Gefriertrocknungsprozess abgelagerten Eises, ermittelt werden.

Vorteilhafte Weiterbildungen der Erfindung ergeben sich aus den Patentansprüchen, der Beschreibung und den Zeichnungen.

Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen.

Hinsichtlich des Offenbarungsgehalts - nicht des Schutzbereichs - der ursprünglichen Anmeldungsunterlagen und des Patents gilt Folgendes: Weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden. Ebenso können in den Patentansprüchen aufgeführte Merkmale für weitere Ausführungsformen der Erfindung entfallen, was aber nicht für die unabhängigen Patentansprüche des erteilten Patents gilt.

Die in den Patentansprüchen und der Beschreibung genannten Merkmale sind bezüglich ihrer Anzahl so zu verstehen, dass genau diese Anzahl oder eine größere Anzahl als die genannte Anzahl vorhanden ist, ohne dass es einer expliziten Verwendung des Adverbs "mindestens" bedarf. Wenn also beispielsweise von einer Eiszustandsgröße die Rede ist, ist dies so zu verstehen, dass genau eine Eiszustandsgröße, zwei Eiszustandsgrößen oder mehr Eiszustandsgrößen vorhanden sind. Diese Merkmale können durch andere Merkmale ergänzt werden oder die einzigen Merkmale sein, aus denen das jeweilige Erzeugnis besteht.

Die in den Patentansprüchen enthaltenen Bezugszeichen stellen keine Beschränkung des Umfangs der durch die Patentansprüche geschützten Gegenstände dar. Sie dienen lediglich dem Zweck, die Patentansprüche leichter verständlich zu machen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt stark schematisiert eine Seitenansicht eines als Kühlrohr ausgebildeten Kondensatorelements mit darauf angeordnetem, geschnitten dargestelltem Eis.
- **Fig. 2**: zeigt schematisch einen Ausschnitt einer Kondensatorkammer mit einer vor einem Sichtfenster angeordneten Kamera.
- **Fig. 3 und 4**: zeigen unterschiedliche Konturen des auf dem Kondensatorelement abgelagerten Eises.
- **Fig. 5 bis 7**: zeigen unterschiedliche Bildflächen des Eises.
- **Fig. 8 und 9**: zeigen Bildflächen im Bereich eines auf dem Kondensatorelement angeordneten Markierungselements mit unterschiedlichem Ausmaß des darauf abgelagerten Eises.
- **Fig. 10 und 11**: zeigen einen Teilausschnitt einer Kondensatorkammer mit einem Querschnitt eines Kühlrohrs mit darauf abgelagertem Eis und an anderer Stelle in der Kondensatorkammer angeordneter Längenmessskala (Fig. 10) oder an anderer Stelle angeordnetem Markierungselement oder Reflektionselement.

### FIGURENBESCHREIBUNG

**Fig. 1** zeigt stark schematisch und beispielhaft ein Kondensatorelement 1, welches insbesondere als Kühlschlange ausgebildet ist und hier im Bereich eines Abschnitts desselben in Form eines Kühlrohrs 2 dargestellt ist. Fig. 1 zeigt das Kondensatorelement 1 während einer ersten Trocknungsphase des Gefriertrocknungsprozesses, nachdem sich infolge der stattgefundenen Sublimation an dem Kondensatorelement 1 bereits Eis 3 abgelagert hat. An dem Kondensatorelement 1 ist eine Längenmessskala 4, insbesondere ein Lineal 5, gehalten. Die Längenmessskala 4 erstreckt sich vertikal zu einer Oberfläche 6 des Kondensatorelements 1. Bei Ausgestaltung des Kondensatorelements 1 als Kühlrohr 2 erstreckt sich das Lineal 5 radial zu dem Kühlrohr 2. Das Lineal 5 kann beispielsweise über eine das Kühlrohr 2 umgreifenden Schelle an dem Kühlrohr 2 gehalten sein. Zu erkennen ist, dass sich je nach einer Schichtdicke 7 des Eises 3 eine unterschiedliche Abdeckung der Längenmessskala 4 ergibt. Mittels einer Kamera 14 wird ein Bild 9 des Kondensatorelements 1 mit dem Eis 3 erzeugt, welches dieselbe Blickrichtung aufweist wie die Darstellung in Fig. 1, also bei Ausbildung des Kondensatorelements 1 als Kühlrohr 2 mit einer Blickrichtung in radialer Richtung aufgenommen worden ist. Unter der Annahme, dass eine Kontur 8 des Eises 3 geradlinig ist, ergibt sich in dem aufgenommenen Bild 9 eine rechteckförmige Erstreckung des Eises 3 zwischen der oberen Kontur 8a und der unteren Kontur 8b.

**Fig. 2** zeigt schematisch einen Ausschnitt einer Kondensatorkammer 10 eines Kondensators 11 einer Gefriertrocknungsanlage. In der Kondensatorkammer 10 ist das Kondensatorelement 1, hier das Kühlrohr 2, mit dem darauf abgelagerten Eis 3 angeordnet. Der Kondensator 11 verfügt über ein Gehäuse 12, welches die Kondensatorkammer 10 begrenzt. Das Gehäuse 12 verfügt über ein durchsichtiges Schauglas oder Sichtfenster 13, über welches eine Einsichtnahme in die Kondensatorkammer 10 und eine Begutachtung des Kondensatorelements 1, ggf. mit dem Eis 3, möglich ist. Außerhalb des Gehäuses 12 ist eine Kamera 14 angeordnet. Die Kamera 14 ist vorzugsweise als CCD-Kamera ausgebildet. Hinsichtlich weiterer Informationen zu den Möglichkeiten der Ausgestaltung der Kamera 14 wird auf die Website www.martinchrist.de/de/ gefriertrocknung/kamerasystem-lyocam der Anmelderin verwiesen. Die Kamera 14 nimmt beispielsweise ein Bild 9 von dem Kondensatorelement 1 mit dem darauf ggf. abgelagerten Eis 3 in einer Aufnahmerichtung 15 auf, die radial zu dem Kühlrohr 2 angeordnet ist.

**Fig. 3 und 4** zeigen unterschiedliche Konturen 8 des Eises 3: Gemäß Fig. 3 ist die Kontur 8 geradlinig. Wird eine derartige geradlinige Kontur von einer automatischen Bildauswertung erkannt, kann beispielsweise darauf geschlossen werden, dass es sich um Glaseis oder ein Eis mit einer Struktur eines spezifischen Typs handelt. Hingegen ist die Kontur 8 gemäß Fig. 4 ungleichförmig mit einer Vielzahl von relativen Maxima und Minima, Wendepunkten und einer variierenden Steigung. Wird eine derartige Kontur 8 mittels der automatischen Bildauswertung erkannt, kann darauf geschlossen werden, das Struktureis oder Eis mit einer Struktur eines anderen spezifischen Typs vorliegt.

In **Fig. 5 bis 7** sind unterschiedliche Bildbereiche des Bilds 9 im Bereich des Eises 3 dargestellt (vgl. die Details V, VI, VII in Fig. 1). Gemäß Fig. 5 und 6 ergeben sich Bildpunkte der Bildbereiche 16, die dieselben oder wenig variierende Bildwerte aufweisen und insbesondere lediglich geringfügig variierende Grautöne oder Farbwerte aufweisen. Beispielsweise kann ein derartiger Bildbereich 16 vorliegen, wenn es sich um Glaseis handelt. Allerdings ergeben sich in den Bildbereichen 16 gemäß Fig. 5 und 6 unterschiedliche (aber dennoch wenig variierende) Bildwerte. Diese Bildwerte korrelieren mit unterschiedlichen Erstreckungen des Eises, so dass die automatische Bildauswertung bei einem Bildbereich 16 gemäß Fig. 5 auf eine kleinere Schichtdicke 7 des Eises 3 schließen kann als bei einem Bildbereich 16 gemäß 6.

Fig. 7 zeigt einen Bildbereich 16, in welchem eine stärkere Variation der Bildwerte an den Bildpunkten vorhanden ist. Zwecks Vereinfachung sind hier kontinuierliche Teilflächen mit zwei unterschiedlichen Bildwerten in dem Bildbereich 16 dargestellt. Es kann sich aber auch abweichend zu Fig. 7 eine Veränderung der Bildwerte mit einer Vielzahl unterschiedlicher kontinuierlich variierenden Bildwerten ergeben und die Grenzen einer Teilfläche mit einem gewissen Bildwertbereich können auch allmählich sein. Wird in dem Bildbereich 16 von der automatischen Bildauswertung eine große Variation der Bildwerte detektiert, kann darauf geschlossen werden, dass es sich unter Umständen um Struktureis handelt. Andererseits kann aus der Größe und/oder Kontur von Teilflächen 17 mit einem vorbestimmten Bildwertebereich auch auf eine Struktur des Eises rückgeschlossen werden.

**Fig. 8 und 9** zeigen einen Bildbereich 16 im Bereich eines Markierungselements 18, welches auf der Oberfläche 6 des Kondensatorelements 1 angebracht ist. Bei dem Markierungselement 18 handelt es sich beispielsweise um eine ein- oder mehrfarbige Markierung. Ebenfalls möglich ist, dass ein Reflektionselement 19 auf der Oberfläche des Kondensatorelements 1 angebracht ist. In Fig. 8 ist ein Kontrast oder eine Veränderung der Bildwerte im Bereich des Markierungselements 18 oder Reflektionselements 19 gegenüber dem Bereich abseits des Markierungselements 18 oder des Reflektionselements 19 größer als dies gemäß Fig. 9 der Fall ist. Hieraus kann auf die Erstreckung des Eises und/oder die Struktur des Eises rückgeschlossen werden. So kann beispielsweise gemäß Fig. 8 die Schichtdicke 7 des Eises kleiner sein als dies gemäß Fig. 9 der Fall ist. Möglich ist auch, dass es sich bei dem Eis gemäß Fig. 8 um Glaseis handelt, während gemäß Fig. 9 Struktureis vorliegt.

**Fig. 10** zeigt einen Teilausschnitt der Kondensatorkammer 10 mit dem Kondensatorelement 1 und darauf abgelagertem Eis 3. In diesem Fall ist die Längenmessskala 4 nicht an dem Kondensatorelement 1 befestigt, sondern diese ist an einer beliebigen anderen Stelle in der Kondensatorkammer 10 angeordnet, an welcher sich auf einer Oberfläche Eis bildet. Auch hier ist die Längenmessskala 4 vorzugsweise vertikal zu der Oberfläche angeordnet, auf der sich das Eis bildet. Je nach Schichtdicke 20 des gebildeten Eises wird die als Längenmessskala 4 mehr oder weniger abgedeckt, was anhand der Bildauswertung erfasst werden kann.

Hingegen findet gemäß **Fig. 11** in der Kondensatorkammer 10 ein Markierungselement 18 oder ein Reflektionselement 19 Einsatz, welches hier beabstandet von dem Kondensatorelement 1 angeordnet ist an einer Stelle, an welcher sich auf dem Markierungselement 18 oder dem Reflektionselement 19 Eis ablagern kann. Da sich auf der Oberfläche des Markierungselements 18 oder des Reflektionselements 19 mit zunehmender Sublimation eine größere Schichtdicke des Eises ausbildet, ändert sich das optische Erscheinungsbild des Markierungselements 18 oder des Reflektionselements 19 in dem aufgenommenen Bild 9, woraus dann die Eiszustandsgröße mittels der Bildauswertung ermittelt werden kann.

In einigen Fällen ist es vorteilhaft, wenn das Markierungselement 18, das Reflexionselement 19 oder die Längenmessskala 4 nicht an einem gekühlten Element wie dem Kondensatorelement 1 befestigt ist.

Für die Bildauswertung können im Rahmen der Erfindung die hierfür an sich bekannten Verfahren Einsatz finden. Die automatische Bildauswertung kann dabei Verfahren der "Bilderkennung" und/oder des "Bildverstehens" umfassen. Hierbei kann eine Bildvorbereitung erfolgen, die Punktoperationen, lokale Operationen und globale Operationen aufweisen kann. Bei einer Punktoperation kann eine Dehnung der Farb- oder Grauskala, eine Binarisierung oder Schwellwertbildung, eine Farbtransformation, eine Hintergrundsubtraktion, eine Maskierung und/oder eine geometrische Transformation erfolgen. Als lokale Operationen können bspw. eine lineare Faltung, ein Mittelwertoperator oder Tiefpassfilter, ein Laplace-Operator oder Hochpassfilter, eine Anhebung von Kanten in eine Vorzugsrichtung, ein Sobeloperator, ein Gradient u. ä. zum Einsatz kommen. Möglich ist eine Durchführung von Rangfolgeoperationen, eine Minimaloperation (Entfernung von Spitzen hoher Grauwerte), eine Maximaloperation (Entfernung kleiner Flecken niedriger Grauwerte) oder eine Medianoperation (Entfernung punktförmiger Gebilde). Möglich sind auch globale Operationen, die Durchführung einer mathematischen Morphologie insbesondere mit einer Dilatation (Hinzufügung eines Strukturelements zu einem Bild) oder eine Erosion als Gegenstück zur Dilatation mit der Entfernung passender Bildpunkte. Möglich ist die Durchführung einer Bildsegmentierung mit einem punktorientierten Verfahren, beispielsweise einem Schwellwertverfahren, Nachbarschaftsrelegationen (Vier-Nachbarschaften, Diagonalnachbarschaften Acht-Nachbarschaften, Nachbarschaften im Hexagonalraster), und eine gebietsbasierte Segmentierung. Einsatz finden kann auch eine kantenorientierte Segmentierung, bei der eine Kantendetektion, eine Kantenverdünnung oder Skelettierung oder eine Kantenverfolgung erfolgt. Des Weiteren kann eine modellabhängige Segmentierung erfolgen mit einem Matchen (Vergleichen des Bilds mit einem Muster) oder einer Hough-Transformation. Möglich ist, dass mittels der automatischen Bildauswertung geometrische Merkmale gewonnen werden, insbesondere eine Fläche, ein Umfang, eine Länge und/oder eine Breite. Des Weiteren kann eine Kompaktheit oder Rundheit ermittelt werden, wozu ein Umfang eines identifizierten Objekts herangezogen werden. Möglich ist die Ermittlung eines objektumschreibenden oder einbeschriebenen N-Ecks oder eines kleinsten umschreibenden achsenparallelen Rechtecks ("Ferretbox") oder eines umschreibenden Rechtecks minimaler Fläche (Minimum Bounding Rectangle-MBR). Ermittelt werden kann das Aspect Ratio (AR), bei dem es sich um das Verhältnis der Höhe zu der Breite einer Ferretbox oder des MBR als Logorhythmus handelt. Möglich ist die Ermittlung eines Füllgrads, welches prozentual angibt wie viel Fläche in einem Rechteck mit dem erfassten Objekt ausgefüllt sind. Ermittelt werden kann eine konvexe Hülle als Rechteck oder eine orthogonale Hülle, die Stufen aus rechteckigen Winkeln zulässt oder die Ermittlung eines konvexen Kerns. Einsatz finden kann eine Mustererkennung mit einer numerischen Klassifikation (insbesondere einer linearen Klassifikation, eine Abstandsklassifikation, einer statistischen Klassifikation, einer kontextabhängigen Klassifikation, einer diskreten Relaxation, einer kontinuierlichen Relaxation. Möglich ist des Weiteren eine dreidimensionale Bildinterpretation mit der Generierung einer 2 ½ D-Skizze. Bei der Konturermittlung können Kantenmarken oder Knotenmarken verwendet werden oder ein Walz- Algorithmus.

Möglich ist, dass vor oder nach einem Gefriertrocknungsprozess eine Reinigung der Kondensatorkammer erfolgt, um sterile Bedingungen zu gewährleisten. Beispielsweise kann zum Zweck der Reinigung die Kondensatorkammer mit H₂O₂ beaufschlagt werden. Hierbei ist es kontraproduktiv, wenn sich auf dem Kondensatorelement noch Eis befindet oder eine Restfeuchtigkeit auf dem Kondensatorelement vorhanden ist. Anhand der Aufnahme eines Bildes durch die Kamera kann detektiert werden, ob sich noch Eis auf dem Kondensatorelement befindet oder dieses noch feucht ist, womit der Reinigungsprozess nicht zugelassen werden kann oder ein entsprechender Warnhinweis gegeben werden kann.

Möglich ist, dass eine Längenmessskala 4, ein Markierungselement 18 oder ein Reflektionselement über ein thermisches Entkopplungselement mit der Oberfläche verbunden ist, an welcher sich Eis ablagert und an welcher die Erstreckung des Eises erfasst werden soll.

Im Rahmen der Erfindung ist möglich, dass die erfindungsgemäße Aufnahme eines Bildes des Eises in der Kondensatorkammer und die Ermittlung der Eiszustandsgröße alternativ oder kumulativ zu dem Einsatz einer Wägezelle und der Berücksichtigung des Ergebnisses der Messung der Wägezelle für die Prozesssteuerung, wie dies in DE 10 2012 007 422 A1 beschrieben ist (wobei die Offenbarung von DE 10 2012 007 422 A1 zum Gegenstand der vorliegenden Offenbarung gemacht wird), erfolgt. Findet sowohl eine Analyse des Sublimationsfortschritts anhand der ermittelten Masse oder Massenänderung der Trocknungsgefäße mit dem Trocknungsgut durch die Wägezellen gemäß DE 10 2012 007 422 A1 als auch die Ermittlung der Eiszustandsgröße des mit der Kamera aufgenommenen Eises zur Überwachung des Sublimationsfortschritts Einsatz, kann eine redundante Ermittlung des Sublimationsfortschritts erfolgen, die bei Versagen eines der Verfahren zur Ermittlung des Sublimationsfortschritts vorteilhaft sein kann. Möglich ist aber auch die Verknüpfung der Ergebnisse der beiden Verfahren, womit dann u. U. die Genauigkeit der Erfassung des Sublimationsfortschritts erhöht werden kann.

Ebenfalls möglich ist im Rahmen der Erfindung, dass für eine Kalibriermessung eine Abhängigkeit der ermittelten Eiszustandsgröße, die aus dem von der Kamera von dem Eis aufgenommenen Bild ermittelt wird, von dem Sublimationsfortschritt, beispielsweise der Masse der sublimierten Flüssigkeit oder der Masse des abgelagerten Eises, oder ein Kennfeld ermittelt wird durch Berücksichtigung der Restfeuchte, der Änderung der Masse des Trocknungsguts, die mittels Wägezellen gemäß DE 102012 007 422 A1 ermittelt worden sind. Möglich ist aber auch, dass bei kumulativem Einsatz der Wägezellen in der Trocknungskammer und des erfindungsgemäßen Verfahrens mit der Aufnahme eines Bildes des Eises in der Kondensatorkammer eine Kalibrierung oder eine Anpassung einer vorherigen Kalibrierung dadurch erfolgt, dass die Abhängigkeit zwischen der ermittelten Eiszustandsgröße und der Masse des Eises oder anderen Parametern oder ein Kennfeld ermittelt wird oder angepasst wird auf Grundlage der von mindestens einer Wägezelle in einer Trocknungskammer ermittelten Masse oder Massenänderung des Trocknungsgefäßes mit dem Trocknungsgut.

### BEZUGSZEICHENLISTE

- 1: Kondensatorelement
- 2: Kühlrohr
- 3: Eis
- 4: Längenmessskala
- 5: Lineal
- 6: Oberfläche
- 7: Schichtdicke
- 8: Kontur
- 9: Bild
- 10: Kondensatorkammer
- 11: Kondensator
- 12: Gehäuse
- 13: Schauglas, Sichtfenster
- 14: Kamera
- 15: Aufnahmerichtung
- 16: Bildbereich
- 17: Teilfläche
- 18: Markierungselement
- 19: Reflektionselement
- 20: Schichtdicke

## Patentansprüche

1. Verfahren zur Dokumentation, Überwachung und/oder Steuerung eines Gefriertrocknungsprozesses in einer Gefriertrocknungsanlage mit einer Kondensatorkammer (10) mit einem Kondensatorelement (1), an welchem sich Feuchtigkeit, die in dem Gefriertrocknungsprozess in einem Sublimationsprozess aus einem Trocknungsgut entzogen worden ist, in Form von Eis (3) ablagert, mit den folgenden Verfahrensschritten:
a) Durchführung der Gefriertrocknungsprozesses,
b) Aufnahme eines Bildes (9) von Eis in der Kondensatorkammer oder des Eises auf dem Kondensatorelement (1) während des Gefriertrocknungsprozesses mit einer Kamera (14),
c) Durchführung einer automatischen Bildauswertung des aufgenommenen Bildes (9) mit der Ermittlung einer Eiszustandsgröße des Eises (3) in dem aufgenommenen Bild (9), wobei die mittels der automatischen Bildauswertung ermittelte Eiszustandsgröße eine Erstreckung des Eises (3) in dem aufgenommenen Bild (9) ist, die ermittelte Erstreckung eine Länge der Erstreckung des Eises (3) auf dem Kondensatorelement (1) in eine Richtung vertikal zu einer Oberfläche (6) des Kondensatorelements (1) ist und eine Längenmessskala (4) mit einer Erstreckung vertikal zu einer Oberfläche (6) des Kondensatorelements (1) an dem Kondensatorelement (1) befestigt ist.

2. Verfahren nach Anspruch 1, **dadurch gekennzeichnet, dass** mehrere Bilder (9) zu unterschiedlichen Zeitpunkten aufgenommen werden.

3. Verfahren nach Anspruch 1 oder 2, **dadurch gekennzeichnet, dass** die mittels der automatischen Bildauswertung ermittelte Eiszustandsgröße
a) eine Kontur (8) des Eises (3) in dem aufgenommenen Bild (9) und/oder
b) eine Struktur des Eises (3) in dem aufgenommenen Bild (9) und/oder
c) eine Feuchtigkeit des Eises (3) in dem aufgenommenen Bild (9) und/oder
d) eine Verteilung des Eises (3) in dem aufgenommenen Bild (9) ist.

4. Verfahren nach einem der vorhergehenden Ansprüche, **dadurch gekennzeichnet, dass** die ermittelte Erstreckung eine Fläche oder ein Volumen ist.

5. Verfahren nach einem der vorhergehenden Ansprüche, **dadurch gekennzeichnet, dass** aus der ermittelten Eiszustandsgröße die Masse des Eises (3) unter Berücksichtigung
a) der ermittelten Kontur (8) des Eises (3) und/oder
b) der ermittelten Struktur des Eises (3) ermittelt wird.

6. Verfahren nach Anspruch 2 oder einem der Ansprüche 3 bis 5 in Rückbeziehung auf Anspruch 2, **dadurch gekennzeichnet, dass** aus den mehreren Bildern (9) eine zeitliche Änderung der Eiszustandsgröße ermittelt wird.

7. Verfahren nach einem der vorhergehenden Ansprüche, **dadurch gekennzeichnet, dass**
a) auf dem Kondensatorelement (1) oder in der Kondensatorkammer (10) ein Markierungselement (18) und/oder ein Reflektionselement (19) angeordnet ist, auf welchem sich Eis (3) ablagert, und
b) zur Ermittlung der Eiszustandsgröße eine sich durch die Abdeckung des Markierungselements (18) und/oder Reflektionselements (19) ergebende Veränderung des Bildes (9) ausgewertet wird.

8. Verfahren nach einem der vorhergehenden Ansprüche, **dadurch gekennzeichnet, dass** ein Konturverlauf des Eises (3) ermittelt wird.

9. Verfahren nach Anspruch 8, **dadurch gekennzeichnet, dass** ein Gradient von Bildwerten in eine Richtung quer zu dem Konturverlauf des Eises (3) ausgewertet wird.

10. Verfahren nach Anspruch 8 oder 9, **dadurch gekennzeichnet, dass** der Konturverlauf ausgewertet wird.

11. Verfahren nach einem der vorhergehenden Ansprüche, **dadurch gekennzeichnet, dass** eine Variation von Bildwerten ausgewertet wird.

12. Verfahren nach einem der vorhergehenden Ansprüche, **dadurch gekennzeichnet, dass**
a) das von der Kamera (14) aufgenommene Bild (9) des Eises und/oder
b) die ermittelte Eiszustandsgröße und/oder
c) die ermittelte Masse des Eises (3)
in einer Prozessdokumentation gespeichert wird.

13. Verfahren nach einem der vorhergehenden Ansprüche, **dadurch gekennzeichnet, dass**
a) die ermittelte Eiszustandsgröße und/oder
b) die ermittelte Masse des Eises (3)
in einer Prozesssteuerung zur Steuerung des Gefriertrocknungsprozesses berücksichtigt wird.

14. Verfahren nach einem der vorhergehenden Ansprüche, **dadurch gekennzeichnet, dass**
a) die Eiszustandsgröße vor einem Beginn des Gefriertrocknungsprozesses ermittelt wird und
b) eine Warnung erzeugt wird oder kein Gefriertrocknungsprozess durchgeführt wird, wenn die ermittelte Eiszustandsgröße indiziert, dass Eis auf dem Kondensatorelement oder in der Kondensatorkammer vorhanden ist.

15. Verfahren nach einem der vorhergehenden Ansprüche, **dadurch gekennzeichnet, dass**
a) die Eiszustandsgröße während eines Abtauvorgangs des Kondensatorelements (1) oder der Kondensatorkammer (10) ermittelt wird und
b) in Abhängigkeit von der ermittelten Eiszustandsgröße eine Meldung oder ein Eintrag erzeugt wird oder ein Abtauvorgang beendet wird.

16. Verfahren nach einem der vorhergehenden Ansprüche, **dadurch gekennzeichnet, dass**
a) in einem Kalibrierprozess eine Ist-Eiszustandsgröße vorgegeben oder ermittelt wird,
b) aus einem während des Kalibrierprozesses aufgenommenen Bild eine Kalibrier-Eiszustandsgröße ermittelt wird,
c) aus der ermittelten Kalibrier-Eiszustandsgröße und der Ist-Eiszustandsgröße eine Abhängigkeit oder ein Kennfeld ermittelt wird,
d) in einem Gefriertrocknungsprozess eine Gefriertrocknungsprozess-Eiszustandsgröße ermittelt wird und
e) aus der Gefriertrocknungsprozess-Eiszustandsgröße unter Verwendung der Abhängigkeit oder des Kennfeldes eine Ist-Eiszustandsgröße ermittelt wird.

## Claims

1. Method for documentation, monitoring and/or controlling a freeze drying process in a freeze drying system comprising a condensation chamber (10) with a condensation element (1) on which humidity which has been removed from the drying product during the freeze drying process in a sublimation process is deposited as ice (3), the method comprising the following method steps:
a) performing the freeze drying process,
b) acquisition of an image (9) of ice in the condensator chamber or of the ice on the condensator element (1) during the freeze drying process with a camera (14),
c) performing an automatic image processing of the acquired image (9) with the determination of an ice state parameter of the ice (3) in the acquired image (9), wherein the ice state parameter determined by means of the automatic image processing is an extension of the ice (3) in the acquired image (9), the determined extension is a length of the extension of the ice (3) on the condensator element (1) in a direction vertical to a surface (6) of the condensator element (1) and a longitudinal measurement scale (4) having an extension vertical to a surface (6) of the condensator element (1) is fixed on the condensator element (1).

2. Method of claim 1, **characterized in that** a plurality of images (9) is acquired at different points in time.

3. Method of claim 1 or 2, **characterized in that** the ice state parameter determined by means of the automatic image processing is
a) a contour (8) of the ice (3) in the acquired image (9) and/or
b) a structure of the ice (3) in the acquired image (9) and/or
c) a humidity of the ice (3) in the acquired image (9) and/or
d) a distribution of the ice (3) in the acquired image (9) and/or.

4. Method of one of the preceding claims, **characterized in that** the determined extension is an area or a volume.

5. Method of one of the preceding claims, **characterized in that** the weight of the ice (3) is determined from the determined ice state parameter under consideration of
a) the determined contour (8) of the ice (3) and/or
b) the determined structure of the ice (3).

6. Method of claim 2 or one of claims 3 to 5 when referring back to claim 2, **characterized in that** a change in time of the ice state parameter is determined from a plurality of images (9).

7. Method of one of the preceding claims, **characterized in that**
a) a marking element (18) and/or a reflecting element (19) on which ice (3) is deposited is arranged on the condensator element (1) or in the condensator chamber (10) and
b) for determining the ice state parameter a change of the image (9) caused by a covering of the marking element (18) and/or of the reflecting element (19) is analysed.

8. Method of one of the preceding claims, **characterized in that** a contour curve of the ice (3) is determined.

9. Method of claim 8, **characterized in that** a gradient of image values in a direction transverse to the contour curve of the ice (3) is analysed.

10. Method of claim 8 or 9, **characterized in that** the counter curve is analysed.

11. Method of one of the preceding claims, **characterized in that** a variation of image values is analysed.

12. Method of one of the preceding claims, **characterized in that**
a) the image (9) of the ice acquired by the camera (14) and/or
b) the determined ice state parameter and/or
c) the determined weight of the ice (3)
is stored for a process documentation.

13. Method of one of the preceding claims, **characterized in that**
a) the determined ice state parameter and/or
b) the determined weight of the ice (3)
is considered in a process control for controlling the freeze drying process.

14. Method of one of the preceding claims **characterized in that**
a) the ice state parameter is determined at the beginning of the freeze drying process and
b) a warning is generated or no freeze drying process is performed if the determined ice state parameter indicates that ice is present on the condensator element or in the condensator chamber.

15. Method of one of the preceding claims, **characterized in that**
a) the ice state parameter is determined during a thawing process of the condensator element (1) or of the condensator chamber (10) and
b) dependent on the determined ice state parameter a notification or an entry is generated or a thawing process is terminated.

16. Method of one of the preceding claims, **characterized in that**
a) in a calibration process an actual ice state parameter is defined or determined,
b) a calibration ice state parameter is determined from an image acquired during the calibration process,
c) a dependency or a characteristic map is determined from the determined calibration ice state parameter and the actual ice state parameter,
d) in a freeze drying process a freeze drying process ice state parameter is determined and
e) an actual ice state parameter is determined from the freeze drying process ice state parameter under use of the dependency or of the characteristic map.

## Revendications

1. Procédé de documentation, de surveillance et/ou de commande d'un processus de lyophilisation dans une installation de lyophilisation avec une chambre de condensateur (10) avec un élément condensateur (1), au niveau duquel l'humidité, qui a été extraite d'un produit à sécher dans le processus de lyophilisation lors d'un processus de sublimation, se dépose sous forme de glace (3), avec les étapes suivantes :
a) réalisation du processus de lyophilisation,
b) enregistrement d'une image (9) de la glace dans la chambre de condensateur ou de la glace sur l'élément condensateur (1) pendant le processus de lyophilisation avec une caméra (14),
c) réalisation d'une analyse d'image automatique de l'image enregistrée (9) avec la détermination d'une grandeur d'état de la glace (3) dans l'image enregistrée (9),
dans lequel la grandeur d'état de la glace déterminée au moyen de l'analyse d'image automatique est une extension de la glace (3) dans l'image enregistrée (9), l'extension déterminée est une longueur de l'extension de la glace (3) sur l'élément condensateur (1) dans une direction verticale par rapport à une surface (6) de l'élément condensateur (1) et une échelle de mesure de longueur (4) avec une extension verticale par rapport à une surface (6) de l'élément condensateur (1) est fixée à l'élément condensateur (1).

2. Procédé selon la revendication 1, **caractérisé en ce que** plusieurs images (9) sont enregistrées à des moments différents.

3. Procédé selon la revendication 1 ou 2, **caractérisé en ce que** la grandeur d'état de la glace, déterminée au moyen de l'analyse d'image automatique est
a) un contour (8) de la glace (3) dans l'image enregistrée (9) et/ou
b) une structure de la glace (3) dans l'image enregistrée (9) et/ou
c) une humidité de la glace (3) dans l'image enregistrée (9) et/ou
d) une répartition de la glace (3) dans l'image enregistrée (9).

4. Procédé selon l'une des revendications précédentes, **caractérisé en ce que** l'extension déterminée est une surface ou un volume.

5. Procédé selon l'une des revendications précédentes, **caractérisé en ce que**, à partir de la grandeur d'état de la glace déterminée, la masse de la glace (3) est déterminée en tenant compte
a) du contour (8) déterminé de la glace (3) et/ou
b) de la structure déterminée de la glace (3).

6. Procédé selon la revendication 2 ou l'une des revendications 3 à 5, en référence à la revendication 2, **caractérisé en ce que**, à partir des plusieurs images (9), une variation de la grandeur d'état de la glace en fonction du temps est déterminée.

7. Procédé selon l'une des revendications précédentes, **caractérisé en ce que**
a) sur l'élément condensateur (1) ou dans la chambre de condensateur (10), est disposé un élément de marquage (18) et/ou un élément de réflexion (19) sur lequel la glace (3) se dépose et
b) pour la détermination de la grandeur d'état de la glace, une variation de l'image (9), résultant du recouvrement de l'élément de marquage (18) et/ou de l'élément de réflexion (19), est analysée.

8. Procédé selon l'une des revendications précédentes, **caractérisé en ce qu'**un tracé du contour de la glace (3) est déterminé.

9. Procédé selon la revendication 8, **caractérisé en ce qu'**un gradient de valeurs d'images est analysé dans une direction transversale par rapport au tracé du contour de la glace (3).

10. Procédé selon la revendication 8 ou 9, **caractérisé en ce que** le tracé du contour est analysé.

11. Procédé selon l'une des revendications précédentes, **caractérisé en ce qu'**une variation des valeurs d'images est analysée.

12. Procédé selon l'une des revendications précédentes, **caractérisé en ce que**
a) l'image (9) de la glace, enregistrée par la caméra (14) et/ou
b) la grandeur d'état de la glace déterminée et/ou
c) la masse déterminée de la glace (3) est stockée dans une documentation de processus.

13. Procédé selon l'une des revendications précédentes, **caractérisé en ce que**
a) la grandeur d'état de la glace déterminée et/ou
b) la masse déterminée de la glace (3)
est prise en compte dans une commande de processus pour le contrôle d'un processus de lyophilisation.

14. Procédé selon l'une des revendications précédentes, **caractérisé en ce que**
a) la grandeur d'état de la glace est déterminée avant un début du processus de lyophilisation et
b) un avertissement est généré ou aucun processus de lyophilisation n'est réalisé lorsque la grandeur d'état de la glace déterminée indique que de la glace se trouve dans l'élément condensateur ou dans la chambre de condensateur.

15. Procédé selon l'une des revendications précédentes, **caractérisé en ce que**
a) la grandeur d'état de la glace est déterminée pendant un processus de dégivrage de l'élément condensateur (1) de la chambre de condensateur (10) et
b) en fonction de la grandeur d'état de la glace déterminée, un message ou une entrée est générée ou un processus de dégivrage est terminé.

16. Procédé selon l'une des revendications précédentes, **caractérisé en ce que**
a) dans un processus de calibrage, une grandeur d'état de la glace effective est prédéfinie ou déterminée,
b) à partir de l'image enregistrée pendant le processus de calibrage, une grandeur d'état de la glace de calibrage est déterminée,
c) à partir de la grandeur d'état de la glace de calibrage déterminée et de la grandeur d'état de la glace effective, une relation ou champ caractéristique est déterminé,
d) dans un processus de lyophilisation, une grandeur d'état de la glace dans le processus de lyophilisation est déterminée et
e) à partir de la grandeur d'état de la glace dans le processus de lyophilisation, une grandeur d'état de la glace effective est déterminée à l'aide de la relation ou du champ caractéristique.
